# EUROPÄISCHE PATENTSCHRIFT

(11) **EP 0 155 351 B1**
(45) Veröffentlichungstag und Bekanntmachung des Hinweises auf die Patenterteilung: **18.01.1989**
(21) Anmeldenummer: 84110847.5
(22) Anmeldetag: 12.09.1984
(51) Int. Cl.: B41F 13/00

(54) **Druckwerk für eine Rollenrotationsdruckmaschine**
Printing unit for a rotary web printing press
Unité d'impression pour une presse rotative à bobines

(30) Priorität: 29.09.1983 DE 3335235
(43) Veröffentlichungstag der Anmeldung: 25.09.1985
(73) Patentinhaber: M.A.N.-ROLAND Druckmaschinen Aktiengesellschaft, 63012 Offenbach (DE)
(72) Erfinder: Burger, Rainer, D-8900 Augsburg (DE)

(56) Entgegenhaltungen:
- EP-A- 0 047 909
- GB-A- 2 092 523

## Beschreibung

Die Erfindung betrifft ein Druckwerk für eine Rollenrotationsdruckmaschine, in dem die in zwei Druckwerksseitenwänden gelagerten Zylinder etwa Y-förmig angeordnet sind und in das eine zu bedruckende Bahn nach einem aufsteigenden Bahnführungsabschnitt seitlich zwischen zwei Druckwerkzylindern einführbar ist.

Ein Druckwerk der obenbezeichneten Gattung ist aus dem Fachbuch «Techniken, Systeme, Maschinen» von Oskar Frei, Polygraph-Verlag, Seite 7, bekannt. In Abhängigkeit von der jeweiligen Bahnführung wird die Zugänglichkeit entweder zu den oberen Druckwerkzylinderpaaren oder zu dem unteren Druckwerkzylinderpaar beeinträchtigt.

Aufgabe der Erfindung ist es, ein Druckwerk dieser Art so zu verbessern, dass eine gute Zugänglichkeit zu allen Druckwerken bei jeglicher Bahnführung geboten wird.

Diese Aufgabe wird durch die Anwendung der Merkmale des kennzeichnenden Teils des Patentanspruchs 1 gelöst. Vorteilhafte Weiterbildungen ergeben sich aus den Unteransprüchen sowie aus der Beschreibung in Verbindung mit der Zeichnung.

Aus der DE-A 2 741 596 ist es zwar bereits bekannt, mit Hilfe von höhenverstellbaren Bühnen die Zugänglichkeit zu den oberen Druckwerkzylindern zu verbessern, jedoch sind derartige Hebebühnen kostenaufwendig und ausserdem allgemein hinderlich. Des weiteren zeigt die DE-A 2932087 Verschwenkvorrichtungen, mit deren Hilfe der Bahnverlauf jeweils so festgelegt wird, dass stets die oberen und unteren Druckwerkzylinderpaare zugänglich sind. Dieser Schwenkmechanismus für die Bahnführungselemente ist ebenfalls konstruktiv aufwendig und erfordert zudem für jede Bahnführung eine spezielle Einstellung. Eine ähnliche, aber bereits wesentlich einfachere Konstruktion offenbart schliesslich die EP-A 0047909, jedoch ist auch hier eine Einstellung der Bahnführungswalzen für die einzelnen Wege erforderlich. Hinzu kommt, dass der vorgenannte Stand der Technik sich auf sogenannte «H-Druckwerke» bezieht, bei denen jeweils jede Seitenwand zwei nach unten ragende Füsse und zwei nach oben ragende Arme aufweist.

Im folgenden wird die Erfindung anhand eines Ausführungsbeispieles im einzelnen beschrieben, wobei Bezug auf die beiliegende Zeichnung genommen wird. Diese zeigt in schematischer Darstellung eine der beiden Seitenwände 1 eines Druckwerkes für eine Rollenrotationsdruckmaschine für Offsetdruck. In diesem Druckwerk sind die Zylinder 4 bis 9 etwa Y-förmig angeordnet, wobei um einen gemeinsamen, zentralen Zylinder 4 Gummizylinder 5, 6, 7 angeordnet sind, denen jeweils ein Plattenzylinder 8, 9, 10 zugeordnet ist. Jedem der Zylinderpaare 5, 8; 6, 9; 7, 10 ist einem der Feucht- und Farbwerke 11, 12; 13, 14; 15, 16 zugeordnet. Zwischen den nach oben ragenden Armen 2 der Druckwerkseitenwände 1 sind die Feucht- und Farbwerke 11, 12 bzw. 13, 14 angeordnet, während zu den unteren Zylindern 7, 10 das Feucht- und Farbwerk 15, 16 gehört, das zwischen den nach unten ragenden Füssen 3 der beiden Druckwerkseitenwände 1 angeordnet ist.

Die Darstellung lässt erkennen, dass in neuartiger Weise die etwa in Form eines «Y» angeordneten Zylinder 4 bis 10 zwischen zwei Seitenwänden 1 angeordnet bzw. in diesen gelagert sind, die etwa die Form eines «einbeinigen H» aufweisen. Wie bereits erwähnt, wird das einzige Bein einer jeden Druckwerkseitenwand 1 mit 3 bezeichnet.

Soll nun eine Papierbahn 17 in der ausgezogen dargestellten Weise nach einem aufsteigenden Bahnführungsabschnitt A seitlich in das Druckwerk, d.h. zunächst um den Satellitenzylinder 4 und dann zwischen den Gummizylindern 5, 6 hindurch, eingeführt werden, so erfolgt in erfindungsgemässer Weise die Bahnführung im aufsteigenden Bereich über Papierleitwalzen 18, 19, die jeweils zwischen den anstelle des fehlenden zweiten Fusses verwendeten Traversen 20 an oder in Nähe der Druckwerkseitenwände 1 vorgesehen sind. Dadurch wird stets zwischen den Traversen bzw. dem aufsteigenden Bahnführungsabschnitt A und den Füssen 3 der Druckwerkseitenwände 1 ein freier Raum geboten, der einer Bedienungsperson ein ungehindertes Arbeiten an den unteren Zylindern 7, 10 und dem zugeordneten Feucht- und Farbwerk 15, 16 ermöglicht. Ein weiterer wesentlicher Vorteil besteht zusätzlich darin, dass auch die Zylinder 5 und 8 gut von unten zugänglich sind. Ebenso bleiben die Zylinder 6 und 9 frei zugänglich. In vorteilhafter Weise kann an bzw. zwischen den Traversen 20 eine Trittfläche 22 vorgesehen sein, die der Bedienungsperson II das Arbeiten an den oberen Zylindern 5, 8 und dem zugeordneten Feucht- und Farbwerk 11, 12 erleichtert.

Wird die zu bedruckende Bahn 21 (gestrichelt dargestellt) auf der anderen Seite des Druckwerkes in das Druckwerk eingeführt, so kann diese über Papierleitwalzen 23, 24 zwischen den Füssen 3 der Druckwerkseitenwände 1 nach oben und anschliessend seitlich eingeführt werden. Zwischen den Füssen 3 bzw. an diesen kann eine weitere Trittfläche 25 verwendet werden, die der Bedienungsperson 111 das Arbeiten an den oberen Zylindern 6, und dem zugeordneten Feucht- und Farbwerk 13, 14 erleichtert. Analog zur Bahnführung 17 bleiben auch bei 21 die Zylinder 6 und 9 sowie 5 und 8 von unten frei zugänglich.

In vorteilhafter Weise bietet somit das dargestellte Druckwerk freien Zugang zu allen Druckwerkzylindern und Feucht- und Farbwerken unabhängig von der jeweiligen Bahnführung, wobei eine Umstellung der Bahnführungselemente für die einzelnen Wege nicht erforderlich ist.

### Bezugszeichen:

1 Seitenwände
2 Arme
3 Füsse
4 Zylinder
5 Zylinder (Gummizylinder)
6 Zylinder (Gummizylinder)
7 Zylinder (Gummizylinder)
8 Zylinder (Plattenzylinder)
9 Zylinder (Plattenzylinder)
10 Plattenzylinder
11 Feucht- und Farbwerk
12 Feucht- und Farbwerk
13 Feucht- und Farbwerk
14 Feucht- und Farbwerk
15 Feucht- und Farbwerk
16 Feucht-und Farbwerk
17 Papierbahn
18 Papierleitwalze
19 Papierleitwalze
20 Traversen
21 Bahn
22 Trittfläche
23 Papierleitwalze
24 Papierleitwalze
25 Trittfläche
BahnführungsabschnittA
Bedienungsperson I, II,111

## Patentansprüche

1. Druckwerk für eine Rollenrotationsdruckmaschine, in dem die in zwei Druckwerksseitenwänden gelagerten Zylinder etwa Y-förmig angeordnet sind und in das eine zu bedruckende Bahn nach einem aufsteigenden Bahnführungsabschnitt seitlich zwischen zwei Druckwerkzylinder einführbar ist, dadurch gekennzeichnet, dass die Seitenwände (1) jeweils etwa in Form eines einfüssigen H ausgebildet sind und dass der aufsteigende Bahnführungsabschnitt (A) der zu bedruckenden Bahn (17) zwischen Führungswalzen (18, 19) lagernde Traversen (20) geführt ist, die etwa anstelle des fehlenden Fusses der Druckwerkseitenwände (1) angeordnet sind, so dass zwischen den Traversen (20) und dem einzigen Fuss (3) einer jeden Druckwerksseitenwand (1) ein für eine Bedienungsperson (I) zugänglicher Raum geboten wird.

2. Druckwerk nach Anspruch 1, dadurch gekennzeichnet, dass an oder zwischen den Traversen (20) und an oder zwischen den Druckwerksseitenwänden (1) Trittflächen (22, 25) angeordnet sind.

3. Druckwerk nach Anspruch 1 oder 2, dadurch gekennzeichnet, dass das Druckwerk als Offsetdruckwerk mit einem gemeinsamen Satellitenzylinder (4) konzipiert ist.

4. Druckwerk nach Anspruch 3, dadurch gekennzeichnet, dass jeweils zwischen den nach oben zeigenden Armen (2) der Druckwerksseitenwände (1) und zwischen den beiden Füssen (3) jeweils einem Zylinderpaar (5,8; 6, 9; 7,10) zugeordnete Feucht- und Farbwerke (11, 12; 13, 14; 15,16) vorgesehen sind.

## Claims

1. Printing unit for a web-fed rotary printing machine in which the cylinders mounted in two printing unit side walls are arranged approximately in a Y-configuration and into which a web to be printed can be introduced, after an upwardly directed web guide section, laterally between two printing unit cylinders, characterised in that the side walls (1) each have approximately the shape of a one-legged H and in that the rising web guide section (A) of the web (17) to be printed is guided between crosspieces (20) supporting guide rollers (18, 19), and these cross pieces are arranged approximately in the place of the missing leg of the printing unit side walls (1) so that between the crosspieces (20) and the single leg (3) of each printing unit side wall (1) there is provided a space accessible to an operator (I).

2. Printing unit according to claim 1, characterised in that footplates (22, 25) are arranged on or between the crosspieces (20) and on or between the printing unit side walls (1).

3. Printing unit according to claim 1 or 2, characterised in that the printing unit is conceived as an offset printing unit with a common satellite cylinder (4).

4. Printing unit according to claim 3, characterised in that respectively between the upwardly directed arms (2) of the printing unit side walls (1) and between the two legs (3), dampening and inking units (11, 12; 13, 14; 15, 16) each associated with one pair of cylinders (5, 8; 6, 9; 7, 10) are provided.

## Revendications

1. Mécanisme imprimeur pour une presse rotative à cylindres, où les cylindres montés dans deux parois latérales du mécanisme imprimeur sont disposés à peu près en forme d'Y et où une bande à imprimer peut être introduite, après une partie montante de guidage, latéralement entre deux cylindres du mécanisme imprimeur, caractérisé en ce que les parois latérales (1) sont agencées chacune à peu près sous la forme d'un H à un pied et en ce que la partie montante (A) de guidage de la bande à imprimer (17) est guidée entre des traverses (20) supportant des rouleaux de guidage (18, 19) et qui sont disposées à peu près à l'endroit du pied manquant des parois latérales (1) du mécanisme d'impression de telle sorte qu'il existe entre les traverses (20) et le pied unique (3) de chaque paroi latérale (1) du mécanisme imprimeur un volume accessible à une personne de service (I).

2. Mécanisme imprimeur selon la revendication 1, caractérisé en ce qu'il est prévu des surfaces de passage (22, 25) sur ou entre les traverses (20) et sur ou entre lès parois latérales (1) du mécanisme imprimeur.

3. Mécanisme imprimeur selon une des revendications 1 ou 2, caractérisé en ce que ce mécanisme imprimeur est conçu comme un mécanisme d'impression offset comportant un cylindre- satellite commun (4).

4. Mécanisme imprimeur selon la revendication 3, caractérisé en ce qu'il est prévu respecti- vement entre les bras dirigés vers le haut (2) des parois latérales (1) du mécanisme imprimeur et entre les deux pieds (3) des mécanismes de mouillage et d'encrage (11, 12; 13, 14; 15, 16), associés chacun à une paire de cylindres (5, 8; 6, 9; 7,10).
